# FASCICULE DE BREVET EUROPEEN

(11) **EP 2 257 856 B1**
(45) Date de publication et mention de la délivrance du brevet: **23.11.2016**
(21) Numéro de dépôt: 09722049.5
(22) Date de dépôt: 13.03.2009
(51) Int. Cl.: G04B 17/06, G04D 3/00

(54) **ORGANE RÉGULATEUR MONOBLOC ET SON PROCÉDÉ DE FABRICATION**
INTEGRIERTES EINSTELLUNGSELEMENT UND HERSTELLUNGSVERFAHREN DAFÜR
INTEGRAL ADJUSTING MEMBER AND METHOD FOR MAKING SAME

(30) Priorité: 20.03.2008 EP 08153101
(43) Date de publication de la demande: 08.12.2010
(73) Titulaire: Nivarox-FAR S.A., 2400 Le Locle (CH)
(72) Inventeur: BÜHLER, Pierre-André, CH-2534 Orvin (CH); VERARDO, Marco, CH-2336 Les Bois (CH); CONUS, Thierry, CH-2543 Lengnau (CH); THIÉBAUD, Jean-Philippe, CH-1588 Cudrefin (CH); PETERS, Jean-Bernard, CH-2542 Pieterlen (CH); CUSIN, Pierre, CH-1423 Villars-Burquin (CH)
(74) Mandataire: Couillard, Yann Luc Raymond
(86) Numéro de dépôt international: PCT/EP2009/053000
(87) Numéro de publication internationale: WO 2009/115463

(56) Documents cités:
- EP-A- 0 732 635
- EP-A- 1 422 436
- EP-A- 1 431 844
- EP-A- 1 655 642
- CH-A- 60 577
- CH-A- 332 885

## Description

### DOMAINE DE L'INVENTION

L'invention se rapporte à un organe régulateur et son procédé de fabrication et, plus particulièrement, à un organe régulateur du type balancier-spiral.

### ARRIERE PLAN DE L'INVENTION

L'organe régulateur d'une pièce d'horlogerie comporte généralement un volant d'inertie appelé balancier et un résonateur appelé spiral. Ces pièces sont déterminantes pour la qualité de marche de la pièce d'horlogerie. En effet, elles régulent le mouvement, c'est-à-dire qu'elles contrôlent la fréquence du mouvement.

Le balancier et le spiral sont de nature différente ce qui rend extrêmement complexe la mise au point de l'organe régulateur, qui comprend les fabrications propres du balancier et du spiral ainsi que leur assemblage sensiblement en résonance.

Le balancier et le spiral ont ainsi été fabriqués chacun dans divers matériaux notamment afin de limiter l'influence d'un changement de température sans que les difficultés d'assemblage en résonance ne disparaissent.

Le document EP0732635 divulgue un procédé de fabrication de pièces de micro-mécanique monobloc en silicium.

### RESUME DE L'INVENTION

Le but de la présente invention est de pallier tout ou partie les inconvénients cités précédemment en proposant un organe régulateur monobloc qui reste peu sensible aux changements de température et qui est obtenu à l'aide d'un procédé de fabrication qui minimise les difficultés d'assemblage.

A cet effet, l'invention se rapporte à un organe régulateur monobloc comportant un balancier réalisé dans une première couche de matériau à base de silicium et coopérant avec un spiral, ledit spiral étant réalisé dans une deuxième couche de matériau à base de silicium et comprenant un ressort-spiral monté coaxialement sur une virole caractérisé en ce qu'il comporte une partie, formant un espacement en prolongement de la virole, qui est réalisée dans une troisième couche de matériau à base de silicium et qui est fixée entre la virole et le balancier et en ce que le balancier comporte une serge réalisée dans la première couche de matériau à base de silicium et continuant dans les deuxième et troisième couches de matériau à base de silicium afin de former ledit organe de manière monobloc.

Conformément à d'autres caractéristiques avantageuses de l'invention :
- le balancier comporte un trou prolongeant le diamètre intérieur de la virole afin d'y recevoir un axe de balancier ;
- l'axe de balancier est fixé sur le balancier ;
- l'axe de balancier est fixé sur le balancier par chassage contre un revêtement métallique réalisé au niveau dudit trou ;
- la section du diamètre intérieur de la virole est plus grande que celle du trou du balancier afin d'éviter les contacts gras entre l'axe de balancier et le diamètre intérieur de la virole ;
- la serge du balancier est continue et comporte un dispositif d'adaptation apte à modifier le moment d'inertie du balancier ;
- la serge est reliée au moyeu du balancier par au moins un bras qui est élancé afin d'autoriser sa déformation axiale et/ou radiale en cas de choc transmis sur le balancier ;
- le dispositif d'adaptation comporte des évidements réalisés sur la serge du balancier afin de pouvoir ajuster l'inertie dudit balancier ;
- les évidements comportent un matériau de plus grande densité que celui de la serge du balancier afin d'augmenter l'inertie dudit balancier ;
- le dispositif d'adaptation comporte des bossages réalisés sur la serge du balancier et comportant un matériau de plus grande densité que la serge afin d'augmenter l'inertie dudit balancier ;
- ledit matériau de plus grande densité est distribué au niveau de la serge sous forme d'un anneau crénelé comportant une succession de plots écartés à intervalle régulier pour compenser la dilatation thermique dudit matériau ;
- la spire interne du ressort-spiral comporte une courbe du type Grossmann afin d'améliorer la concentricité du développement dudit spiral ;
- le ressort-spiral comporte au moins une partie à base de dioxyde de silicium afin de le rendre plus résistant mécaniquement et d'ajuster son coefficient thermo-élastique.

Plus généralement, l'invention se rapporte également à une pièce d'horlogerie caractérisée en ce qu'elle comporte un organe régulateur monobloc conforme à l'une des variantes précédentes.

Enfin l'invention se rapporte à un procédé de fabrication d'un organe régulateur comportant les étapes suivantes :
a) se munir d'un substrat comportant une couche supérieure et une couche inférieure en matériaux à base de silicium ;
b) graver sélectivement au moins une cavité dans la couche supérieure pour définir le motif d'une première partie d'une virole et d'une première partie d'un balancier en matériau à base de silicium dudit organe ;
c) solidariser par silicon fusion bonding, sur la couche supérieure gravée du substrat, une couche supplémentaire de matériau à base de silicium ;
d) graver sélectivement au moins une cavité dans la couche supplémentaire pour continuer le motif desdites premières parties de la virole et du balancier, et définir le motif d'un ressort-spiral en matériau à base de silicium dudit organe ;
caractérisé en ce qu'il comporte en outre les étapes suivantes :
e) graver sélectivement au moins une cavité dans la couche inférieure pour définir la dernière partie du balancier en matériau à base de silicium dudit organe ;
f) libérer l'organe régulateur du substrat ce qui permet d'obtenir un organe sur trois niveaux de matériaux à base de silicium.

Conformément à d'autres caractéristiques avantageuses de l'invention :
- après l'étape d) on réalise l'étape g) : oxyder la deuxième partie en matériau à base de silicium dudit organe afin d'ajuster son coefficient thermo-élastique mais également de la rendre mécaniquement plus résistant ;
- avant l'étape e), on réalise l'étape h) : déposer sélectivement au moins une couche de métal sur la couche inférieure pour définir le motif d'au moins une partie en métal dudit organe et/ou une deuxième partie métallique destinée à recevoir par chassage un axe ;
- l'étape h) comporte l'étape i) : faire croître ledit dépôt par couches successives métalliques au moins partiellement sur la surface de la couche inférieure afin de former une partie métallique destinée à augmenter la masse du balancier en matériau à base de silicium et/ou une deuxième partie métallique destinée à recevoir par chassage un axe ;
- l'étape h) comporte les étapes j) : graver sélectivement au moins une cavité dans la couche inférieure destinée à recevoir ladite au moins une partie en métal et k) : faire croître ledit dépôt par couches successives métalliques au moins partiellement dans ladite au moins une cavité afin de former une partie métallique destinée à augmenter la masse du balancier en matériau à base de silicium et/ou une deuxième partie métallique destinée à recevoir par chassage un axe ;
- que l'étape h) comporte la dernière étape I) : polir le dépôt métallique ;
- plusieurs organes sont réalisés sur un même substrat ce qui permet une production en série.

### DESCRIPTION SOMMAIRE DES DESSINS

D'autres particularités et avantages ressortiront clairement de la description qui en est faite ci-après, à titre indicatif et nullement limitatif, en référence aux dessins annexés, dans lesquels :
- les figures 1 à 5 représentent des vues successives du procédé de fabrication selon l'invention ;
- les figures 6 à 8 représentent des vues des étapes successives de modes de réalisation alternatifs ;
- la figure 9 représente un schéma fonctionnel du procédé selon l'invention.
- les figures 10 et 11 sont des représentations en perspective d'un organe régulateur monobloc selon un premier mode de réalisation ;
- les figures 12 et 13 sont des représentations en perspective d'un organe régulateur monobloc selon un deuxième mode de réalisation ;
- les figures 14 et 15 sont des représentations en perspective d'un organe régulateur monobloc selon un troisième mode de réalisation ;
- la figure 16 est une représentation en perspective d'un spiral monobloc selon l'invention.

### DESCRIPTION DETAILLEE DES MODES DE REALISATION PREFERES

L'invention se rapporte à un procédé généralement annoté 1 destiné à fabriquer un organe régulateur 41, 41', 41" pour un mouvement de pièce d'horlogerie. Comme illustré aux figures 1 à 9, le procédé 1 comporte des étapes successives destinées à former au moins un type d'organe (51"', 41, 41', 41") monobloc qui peut être formé intégralement en matériaux à base de silicium.

En référence aux figures 1 et 9, la première étape 100 consiste à se munir d'un substrat 3 du type silicium sur isolant (également connu sous l'acronyme anglais SOI). Le substrat 3 comporte une couche supérieure 5 et une couche inférieure 7 composées chacune d'un matériau à base de silicium. Entre les couches supérieure 5 et inférieure 7, peut s'étendre une couche intermédiaire 9 composée de dioxyde de silicium (SiO₂).

Préférentiellement dans cette étape 100, le substrat 3 est choisi afin que la hauteur de la couche inférieure 7 corresponde à la hauteur d'une partie de l'organe régulateur final 41, 41', 41". De plus, la couche inférieure 7 doit comporter une épaisseur suffisante afin de supporter les efforts induits par le procédé 1. Une telle épaisseur peut être par exemple comprise entre 300 et 400 µm.

Préférentiellement, la couche supérieure 5 est utilisée comme moyen d'espacement par rapport à la couche inférieure 7. Par conséquent, la hauteur de la couche supérieure 5 sera adaptée en fonction de la configuration de l'organe régulateur 41, 41', 41". Selon ladite configuration, l'épaisseur de la couche supérieure 5 peut ainsi osciller, par exemple, entre 10 et 200 µm.

Dans une deuxième étape 101, comme visible à la figure 2, des cavités 10, 11, 12, 13, 14 et 15 sont sélectivement gravées, par exemple par un procédé de gravure ionique réactive profonde (également connu sous l'acronyme anglais DRIE), dans la couche supérieure 5 en matériau à base de silicium. Préférentiellement, ces cavités 10, 11, 12, 13, 14 et 15 permettent de former deux motifs 17, 19 définissants les contours intérieur et extérieur de parties en silicium de l'organe régulateur 41, 41', 41".

Dans l'exemple illustré à la figure 2, les motifs 17 et 19 sont sensiblement en forme de cylindres coaxiaux à section circulaire, le motif 17 comportant un diamètre plus grand que celui du motif 19. Cependant, avantageusement selon le procédé 1, la gravure sur la couche supérieure 5 laisse toute liberté sur la géométrie des motifs 17 et 19. Ainsi, notamment, les motifs 17 et 19 ne sont pas forcément circulaires mais, par exemple, elliptiques ou comporter un diamètre intérieur non circulaire.

Préférentiellement, des ponts de matière 18 sont laissés afin de maintenir au substrat 3 l'organe régulateur 41, 41', 41" lors de sa fabrication. Dans l'exemple illustré à la figure 2, il y a quatre ponts de matière 18 qui subsistent respectivement entre chacune des cavités consécutives 12, 13, 14 et 15 distribuées en arc de cercle à la périphérie du motif 17.

Dans une troisième étape 102, comme visible à la figure 3, une couche supplémentaire 21 en matériau à base de silicium est ajoutée au substrat 3. Préférentiellement, la couche supplémentaire 21 est fixée sur la couche supérieure 5 au moyen d'un soudage par fusion du silicium (également connu sous l'acronyme anglais SFB). L'étape 102 permet avantageusement de recouvrir la couche supérieure 5 en liant avec une très forte adhérence notamment les faces supérieures des motifs 17 et 19 sur la face inférieure de la couche supplémentaire 21. La couche supplémentaire 21 peut, par exemple, comporter une épaisseur comprise entre 100 et 150 µm.

Dans une quatrième étape 103, comme visible à la figure 4, des cavités 20, 22 et 24 sont sélectivement gravées, par exemple, par un procédé du type DRIE semblable à celui de l'étape 101, dans la couche supplémentaire 21 en matériau à base de silicium. Ces cavités 20, 22 et 24 permettent de former trois motifs 23, 25 et 27 définissants les contours intérieur et extérieur de parties en silicium de l'organe régulateur 41, 41', 41 ".

Dans l'exemple illustré à la figure 4, les motifs 23 et 25 sont sensiblement en forme de cylindres coaxiaux à section circulaire et, le motif 27, sensiblement en forme de spirale. Cependant, avantageusement selon le procédé 1, la gravure sur la couche supplémentaire 21 laisse toute liberté sur la géométrie des motifs 23, 25 et 27. Ainsi, notamment, les motifs 23 et 25 ne sont pas forcément circulaires mais, par exemple, elliptiques ou comporter un diamètre intérieur non circulaire. Il en est de même, notamment, pour les diamètres intérieurs 10 et 24 qui ne sont pas forcément circulaires mais, par exemple, polygonaux ce qui pourrait permettre d'améliorer la transmission d'effort en rotation avec un axe 49 de forme correspondante. Enfin, chaque diamètre 10, 24 peut ne pas être de forme identique.

Préférentiellement, le motif 23 réalisé dans la couche supplémentaire 21 est de forme similaire et sensiblement à l'aplomb du motif 19 réalisé dans la couche supérieure 5. Cela signifie que les cavités 10 et 24 formant respectivement le diamètre intérieur des motifs 19 et 23 communiquent ensemble et sont sensiblement l'une au-dessus de l'autre. Dans l'exemple illustré aux figures 10 à 15, les motifs 23 et 19 forment la virole 55, 55', 55" de l'organe régulateur 41, 41', 41" qui s'étend en hauteur sur les couches 5 et 21.

Préférentiellement, le motif 25 réalisé dans la couche supplémentaire 21 est de forme similaire et sensiblement à l'aplomb du motif 17 réalisé dans la couche supérieure 5. Dans l'exemple illustré, les motifs 25 et 17 forment une partie de la serge 47, 47', 47" du balancier 43, 43', 43" de l'organe régulateur 41, 41', 41" qui s'étend en hauteur notamment sur les couches 5 et 21. On note cependant que, dans l'exemple illustré à la figure 4, les ponts de matières 18 ne sont pas reproduits et que la cavité 22 dans la couche supplémentaire 21 forme un anneau continu au contraire des cavités 12, 13, 14 et 15 situées débouchantes sous elle à la figure 4.

Préférentiellement, les motifs 23 et 27 sont gravés en même temps et forment une pièce monobloc dans la couche supplémentaire 21. Dans l'exemple illustré aux figures 10 à 15, les motifs 23 et 27 forment le ressort-spiral 53, 53', 53" et la partie haute de la virole 55, 55', 55" de l'organe régulateur 41, 41', 41". On voit également que la courbe externe du motif 27 illustré à la figure 4 est ouverte. Cette dernière caractéristique associée à l'espacement par rapport à la couche inférieure 7 réalisé par le motif 19 permet la réalisation d'un pitonnage de ladite courbe externe à l'aide d'une raquetterie.

Cependant, avantageusement selon le procédé 1, la gravure sur la couche supplémentaire 21 laisse toute liberté sur la géométrie du motif 27. Ainsi, notamment, le motif 27 peut ne pas comporter de courbe externe ouverte mais, par exemple, comporter sur l'extrémité de la courbe externe un bourrelet apte à servir de point d'attache fixe, c'est-à-dire sans nécessité de raquetterie. Le motif 27 peut également comprendre une spire interne comportant une courbe du type Grossmann permettant d'améliorer sa concentricité de développement comme expliqué dans le document EP 1 612 627.

A la suite de cette quatrième étape 103, on comprend que les motifs 23 et 27 gravés dans la couche supplémentaire 21 sont uniquement reliés par le dessous du motif 23, avec une très forte adhérence, au-dessus du motif 19 gravé de la couche supérieure 5 (le motif 19 étant lui-même relié, avec une très forte adhérence, à la couche inférieure 7). Les motifs 23 et 27 ne sont donc plus en contact direct avec la couche supplémentaire 21. De même, le motif 25 n'est plus en contact direct avec la couche supplémentaire 21 mais uniquement relié, avec une très forte adhérence, au motif 17 gravé de la couche supérieure 5.

Préférentiellement comme représenté en traits interrompus à la figure 9, le procédé 1 peut comporter une cinquième étape 104 qui consiste à oxyder au moins le motif 27, c'est-à-dire le ressort-spiral 53, 53', 53" de l'organe de régulation 41, 41', 41afin d'ajuster son coefficient thermo-élastique mais également de le rendre mécaniquement plus résistant. Une telle étape d'oxydation est expliquée notamment dans le brevet EP 1 422 436.

A ce stade, c'est-à-dire après l'étape 103 ou 104, on comprend que le procédé 1 permet avantageusement de pourvoir produire uniquement le spiral 51'" comme visible à la figure 16. En effet, un des avantages du procédé 1 est de pouvoir adapter la hauteur du motif 19 de la virole 55, 55', 55", 55"' faisant saillie du ressort-spiral 53, 53', 53", 53"' directement en choisissant l'épaisseur de la couche supérieure 5.

Lorsqu'un tel produit 51"', visible à la figure 16, est souhaité, il suffit donc d'arrêter le procédé 1 à l'étape 103 ou 104 en prévoyant à l'étape intermédiaire de formation des ponts de matière. De tels ponts de matière peuvent notamment être formés soit sur le motif 19 lors de l'étape 101 ou soit sur le motif 27 à l'extrémité, par exemple, de la dernière spire lors de l'étape 103. La pénultième étape du procédé 1 pourrait alors consister à retirer la couche inférieure 7, par exemple, par attaque chimique et/ou mécanique. Enfin, dans l'étape 106, le spiral 51"' ainsi obtenu serait libéré.

Avantageusement selon l'invention, si un organe régulateur 41, 41', 41" est préféré, après la quatrième étape 103 ou préférentiellement après la cinquième étape 104, le procédé 1 peut comporter trois modes de réalisations A, B et C comme illustré à la figure 9. Cependant, chacun des trois modes de réalisation A, B et C se termine par la même étape finale 106 consistant à libérer du substrat 3 l'organe régulateur 41, 41" 41" fabriqué.

Avantageusement, l'étape 106 de libération peut alors être simplement réalisée en fournissant un effort à l'organe régulateur 41, 41', 41" apte à casser ses ponts de matière 18. Cet effort peut, par exemple, être généré manuellement par un opérateur ou par usinage.

Selon le mode de réalisation A, dans une sixième étape 105, comme visible à la figure 5, des cavités 26, 28, 29, 30, 31 et 32 sont sélectivement gravées, par exemple, par un procédé du type DRIE semblable à celui des étapes 101 et 103, dans la couche inférieure 7 en matériau à base de silicium. Ces cavités 26, 28, 29, 30, 31 et 32 permettent de former un motif 34 définissant les contours intérieur et extérieur d'une partie en silicium de l'organe régulateur 41.

Dans l'exemple illustré à la figure 5, le motif 34 est sensiblement en forme de jante à quatre bras 40, 42, 44, 46. Cependant, avantageusement selon le procédé 1, la gravure sur la couche inférieure 7 laisse toute liberté sur la géométrie du motif 34. Ainsi, notamment, le nombre et la géométrie des bras peuvent être différents tout comme la jante n'est pas forcément circulaire mais, par exemple, elliptique. De plus, les bras 40, 42, 44, 46 peuvent être plus élancés afin d'autoriser leur déformation axiale et/ou radiale en cas de choc transmis sur l'organe régulateur.

Préférentiellement, une partie du motif 34 réalisé dans la couche inférieure 7 est de forme similaire et sensiblement à l'aplomb des motifs 17 et 25 réalisés respectivement dans les couches supérieure 5 et supplémentaire 21. Dans l'exemple illustré à la figure 5, le motif 34 forme, avec les motifs 17 et 25, le balancier 43 de l'organe régulateur 41 dont la serge 47 s'étend donc en hauteur sur la totalité des couches 5, 7 et 21.

De plus, préférentiellement, la cavité 26 du motif 34 est sensiblement en prolongement des cavités 10 et 24 formant le diamètre intérieur des motifs 19 et 23. Dans l'exemple illustré, les cavités successives 24, 10 et 26 forment ainsi un diamètre intérieur apte à recevoir l'axe de balancier 49 de l'organe régulateur 41. On note enfin que, dans l'exemple illustré à la figure 5, les ponts de matières 18 ne sont pas reproduits dans la couche inférieure 7 et que la cavité 28, à la manière de la cavité 22, forme un anneau continu au contraire des cavités 12, 13, 14 et 15 situées débouchantes sous elle à la figure 5.

A la suite de cette sixième étape 105, on comprend que le motif 34 gravé dans la couche inférieure 7 est uniquement relié, avec une très forte adhérence, aux motifs 17 et 19 gravés de la couche supérieure 5. Le motif 34 n'est donc plus en contact direct avec la couche inférieure 7.

A la suite de l'étape finale 106 expliquée ci-dessus, on obtient donc, à l'aide du premier mode de réalisation A, un organe régulateur 41 monobloc formé intégralement en matériaux à base de silicium, comme visible aux figures 10 et 11. On comprend donc qu'il n'y a plus de problème d'assemblage car il est directement réalisé pendant la fabrication de l'organe régulateur 41. Ce dernier comprend un balancier 43 dont le moyeu 45 est raccordé d'une part radialement à la serge 47 par quatre bras 40, 42, 44 et 46 et, d'autre part, axialement, au spiral 51 qui comprend un ressort-spiral 53 et une virole 55.

Comme expliqué ci-dessus, la serge 47 est formée par l'anneau périphérique du motif 34 de la couche inférieure 7 mais également par les motifs 17 et 25 des couches respectives supérieure 5 et supplémentaire 21. De plus, la virole 55 est formée par le motif 23 de la couche supplémentaire 21 et du motif 19 de la couche supérieure 5. Préférentiellement, ce motif 19 est utilisé comme moyen d'espacement entre le spiral 51 et le balancier 43 afin de pouvoir, par exemple, pitonner le ressort-spiral 53 à l'aide d'une raquetterie. Le motif 19 est également utile comme moyen de guidage du spiral 51 en augmentant la hauteur de la virole 55.

Cependant, avantageusement selon le procédé 1, la gravure sur la couche supplémentaire 21 laisse toute liberté sur la géométrie du ressort-spiral 53. Ainsi, notamment, le ressort-spiral 53 peut ne pas comporter de courbe externe ouverte mais, par exemple, comporter sur l'extrémité de la courbe externe un bourrelet apte à servir de point d'attache fixe, c'est-à-dire sans nécessité de raquetterie.

Préférentiellement, l'organe régulateur 41 est apte à recevoir un axe de balancier 49 par les cavités 24, 10 et 26. Avantageusement selon l'invention, l'organe régulateur 41 étant monobloc, il n'est pas nécessaire de fixer l'axe de balancier 49 à la virole 55 et au balancier 43 mais uniquement à l'un des deux.

Préférentiellement, l'axe de balancier 49 est fixé sur le diamètre intérieur 26 du balancier 43 par exemple à l'aide de moyens élastiques 48 gravés dans le moyeu 45 à base de silicium lors de l'étape 105. De tels moyens élastiques 48 peuvent, par exemple, prendre la forme de ceux divulgués dans les figures 10A à 10E du brevet EP 1 655 642 ou ceux divulgués dans les figures 1, 3 et 5 du brevet EP 1 584 994. De plus, de manière préférée, les cavités 24 et 10 comportent des sections de plus grandes dimensions que celle de la cavité 26 afin d'éviter que l'axe de balancier 49 soit en contact gras avec la virole 55.

On comprend donc que l'effort du spiral 51 est soumis au balancier 43 uniquement par la virole 55 et inversement car ils sont tous trois formés de manière monobloc. L'axe de balancier 49 ne reçoit donc d'effort de l'organe régulateur 41 que par l'intermédiaire du moyeu 45 du balancier 43.

Selon un second mode de réalisation B, le procédé 1 comporte, après l'étape 103 ou 104, une sixième étape 107, comme visible à la figure 6, consistant à mettre en oeuvre un processus du type LIGA (acronyme très connu provenant de l'allemand « röntgenLIthographie, Galvanoformung & Abformung »). Un tel processus comporte une succession d'étapes permettant d'électrodéposer selon une forme particulière un métal sur la couche inférieure 7 du substrat 3 à l'aide d'une résine photostructurée. Ce processus du type LIGA étant très connu, il ne sera pas d'avantage détaillé ci-après. Préférentiellement, le métal déposé peut être, par exemple, de l'or ou du nickel ou bien encore un de leurs alliages.

Dans l'exemple illustré à la figure 6, l'étape 107 peut consister à déposer un anneau crénelé 61 et/ou un cylindre 63. Dans l'exemple illustré à la figure 6, l'anneau 61 comporte une série de plots 65 sensiblement en arc de cercle et est destiné à, avantageusement, augmenter la masse du futur balancier 43'. En effet, un des avantages du silicium est sa faible sensibilité aux variations de température. Cependant, il possède l'inconvénient d'avoir une faible densité. Une première caractéristique de l'invention consiste donc à augmenter la masse du balancier 43' à l'aide de métal obtenu par électrodéposition afin d'augmenter l'inertie du futur balancier 43'. Toutefois, afin de garder les avantages du silicium, le métal déposé sur la couche inférieure 7 comporte un écartement entre chaque plot 65 apte à compenser les dilatations thermiques de l'anneau 61.

Dans l'exemple illustré à la figure 6, le cylindre 63 est destiné à recevoir, avantageusement, par chassage un axe de balancier 49. En effet, un autre inconvénient du silicium réside dans ses très faibles zones élastique et plastique ce qui le rend très cassant. Une autre caractéristique de l'invention consiste donc à réaliser le serrage de l'axe de balancier 49 non pas contre le matériau à base de silicium du balancier 43' mais sur le diamètre intérieur 67 du cylindre métallique 63 électrodéposé lors de l'étape 107. Avantageusement selon le procédé 1, le cylindre 63 obtenu par électrodéposition laisse toute liberté quant à sa géométrie. Ainsi, notamment, le diamètre intérieur 67 n'est pas forcément circulaire mais, par exemple, polygonal ce qui pourrait permettre d'améliorer la transmission d'effort en rotation avec un axe 49 de forme correspondante.

Dans une septième étape 108, similaire à l'étape 105 visible à la figure 5, des cavités sont sélectivement gravées, par exemple, par un procédé du type DRIE, dans la couche inférieure 7 en matériau à base de silicium. Ces cavités permettent de former un motif de balancier semblable au motif 34 du mode de réalisation A. Comme illustré dans l'exemple des figures 12 et 13, le motif obtenu peut être sensiblement en forme de jante à quatre bras 40', 42', 44', 46'. Cependant, avantageusement selon le procédé 1, la gravure sur la couche inférieure 7 laisse toute liberté sur la géométrie du motif 34. Ainsi, notamment, le nombre et la géométrie des bras peuvent être différents tout comme la jante n'est pas forcément circulaire mais, par exemple, elliptique. De plus, les bras 40', 42', 44', 46' peuvent être plus élancés afin d'autoriser leur déformation axiale et/ou radiale en cas de choc transmis sur l'organe régulateur.

Préférentiellement, une partie du motif de balancier réalisé dans la couche inférieure 7 est de forme similaire et sensiblement à l'aplomb des motifs 17 et 25 réalisés respectivement lors des étapes 101 et 103 dans les couches supérieure 5 et supplémentaire 21. Dans l'exemple illustré aux figures 12 et 13, le motif de balancier forme, avec les motifs 17 et 25 et les parties métalliques 61 et/ou 63, le balancier 43' de l'organe régulateur 41' dont la serge 47' s'étend donc en hauteur sur la totalité des couches 5, 7 et 21 et des parties métalliques 61 et/ou 63.

De plus, préférentiellement, comme dans le mode de réalisation A, les cavités successives forment ainsi un diamètre intérieur apte à recevoir l'axe de balancier 49 de l'organe régulateur 41'. On note enfin que les ponts de matières 18 peuvent ne pas être non plus reproduits dans la couche inférieure 7.

A la suite de cette septième étape 108, on comprend que le motif de balancier gravé dans la couche inférieure 7 est uniquement relié, avec une très forte adhérence, aux motifs 17 et 19 de la couche supérieure 5 gravés lors de l'étape 101. Le motif de balancier n'est donc plus en contact direct avec la couche inférieure 7.

A la suite de l'étape finale 106 expliquée ci-dessus, on obtient donc, à l'aide du second mode de réalisation B, un organe régulateur 41' monobloc formé en matériaux à base de silicium avec une ou deux parties 61, 63 en métal comme visible aux figures 12 et 13. On comprend donc qu'il n'y a plus de problème d'assemblage car il est directement réalisé pendant la fabrication de l'organe régulateur 41'. Ce dernier comprend un balancier 43' dont le moyeu 45' est raccordé d'une part radialement à la serge 47' par quatre bras 40', 42', 44' et 46' et, d'autre part, axialement, au spiral 51' qui comprend un ressort-spiral 53' et une virole 55'.

Comme expliqué ci-dessus, la serge 47' est formée par l'anneau périphérique du motif de balancier de la couche inférieure 7 mais également par les motifs 25 et 17 des couches respectives supérieure 5 et supplémentaire 21 et, éventuellement, de la partie métallique 61. De plus, la virole 55' est formée par le motif 23 de la couche supplémentaire 21 et du motif 19 de la couche supérieure 5. Préférentiellement, ce motif 19 est utilisé comme moyen d'espacement entre le spiral 51' et le balancier 43' afin de pouvoir pitonner le ressort-spiral 53' à l'aide d'une raquetterie. Le motif 19 est également utile comme moyen de guidage du spiral 51' en augmentant la hauteur de la virole 55'.

Cependant, avantageusement selon le procédé 1, la gravure sur la couche supplémentaire 21 laisse toute liberté sur la géométrie du ressort-spiral 53'. Ainsi, notamment, le ressort-spiral 53' peut ne pas comporter de courbe externe ouverte mais, par exemple, comporter sur l'extrémité de la courbe externe un bourrelet apte à servir de point d'attache fixe, c'est-à-dire sans nécessité de raquetterie.

Préférentiellement, l'organe régulateur 41' est apte à recevoir un axe de balancier 49 dans son diamètre intérieur. Avantageusement selon l'invention, l'organe régulateur 41' étant monobloc, il n'est pas nécessaire de fixer l'axe de balancier 49 à la virole 55' et au balancier 43' mais uniquement à l'un des deux.

Dans l'exemple illustré aux figures 12 et 13, l'axe de balancier 49 est fixé, de manière préférée, sur le diamètre intérieur 67 de la partie métallique 63 par exemple par chassage. De plus, préférentiellement, les cavités 24 et 10 comportent des sections de plus grandes dimensions que celle du diamètre intérieur 67 de la partie métallique 63 afin d'éviter que l'axe de balancier 49 soit en contact gras avec la virole 55'.

On comprend donc que l'effort du spiral 51' est soumis au balancier 43' uniquement par la virole 55' et inversement car ils sont tous trois formés de manière monobloc. L'axe de balancier 49 ne reçoit donc d'effort de l'organe régulateur 41' que, préférentiellement, par l'intermédiaire de la partie métallique 63 du moyeu 45' du balancier 43'.

De plus, dans la mesure où une partie métallique 61 a été déposée, l'inertie du balancier 43' est avantageusement amplifiée. En effet, la densité d'un métal étant beaucoup plus grande que celle du silicium, la masse du balancier 43' est augmentée et, incidemment, également son inertie.

Selon un troisième mode de réalisation C, le procédé 1 comporte, après l'étape 103 ou 104, dans une sixième étape 109, comme visible à la figure 7, consistant à sélectivement graver des cavités 60 et/ou 62, par exemple, par un procédé du type DRIE, selon une profondeur limitée dans la couche inférieure 7 en matériau à base de silicium. Ces cavités 60, 62 permettent de former des évidements aptes à servir de contenant pour au moins une partie métallique. Comme dans l'exemple illustré à la figure 7, les cavités 60 et 62 obtenues peuvent être respectivement en forme d'anneau et de disque. Cependant, avantageusement selon le procédé 1, la gravure sur la couche inférieure 7 laisse toute liberté sur la géométrie des cavités 60 et 62.

Dans une septième étape 110, comme illustré à la figure 8, le procédé 1 comporte la mise en oeuvre d'un processus du type croissance galvanique ou du type LIGA permettant de combler les cavités 60 et/ou 62 selon une forme métallique particulière. Préférentiellement, le métal déposé peut être, par exemple, de l'or ou du nickel ou bien encore un de leurs alliages.

Dans l'exemple illustré à la figure 8, l'étape 110 peut consister à déposer un anneau crénelé 64 dans la cavité 60 et/ou un cylindre 66 dans la cavité 62. De plus, dans l'exemple illustré à la figure 8, l'anneau 64 comporte une série de plots 69 sensiblement en arc de cercle et est destinée à, avantageusement, augmenter la masse du futur balancier 43". En effet, comme déjà expliqué ci-dessus, un inconvénient du silicium réside dans sa faible densité. Ainsi comme pour le mode de réalisation B, une caractéristique de l'invention consiste donc à augmenter la masse du balancier 43" à l'aide de métal obtenu par électrodéposition afin d'augmenter l'inertie du futur balancier 43". Toutefois, afin de garder les avantages du silicium, le métal déposé sur la couche inférieure 7 comporte un écartement entre chaque plot 69 apte à compenser les dilatations thermiques de l'anneau 64.

Dans l'exemple illustré à la figure 8, le cylindre 66 est destiné à recevoir, avantageusement, par chassage un axe de balancier 49. En effet, comme déjà expliqué ci-dessus, une caractéristique avantageuse selon l'invention consiste à réaliser le serrage de l'axe de balancier 49 non pas contre le matériau à base de silicium mais sur le diamètre intérieur 70 du cylindre métallique 66 électrodéposé lors de l'étape 110. Avantageusement selon le procédé 1, le cylindre 66 obtenu par électrodéposition laisse toute liberté quant à sa géométrie. Ainsi, notamment, le diamètre intérieur 70 n'est pas forcément circulaire mais, par exemple, polygonal ce qui pourrait permettre d'améliorer la transmission d'effort en rotation avec un axe 49 de forme correspondante.

Préférentiellement, le procédé 1 peut comporter, dans une huitième étape 111, consistant à polir le ou les dépôts métalliques 64, 66 réalisés lors de l'étape 110 afin de les rendre plans.

Dans une neuvième étape 112, similaire aux étapes 105 ou 108 notamment visible à la figure 5, des cavités sont sélectivement gravées, par exemple, par un procédé du type DRIE, dans la couche inférieure 7 en matériau à base de silicium. Ces cavités permettent de former un motif de balancier semblable au motif 34 du mode de réalisation A. Comme illustré dans l'exemple des figures 14 et 15, le motif obtenu peut être sensiblement en forme de jante à quatre bras 40", 42", 44", 46". Cependant, avantageusement selon le procédé 1, la gravure sur la couche inférieure 7 laisse toute liberté sur la géométrie du motif 34. Ainsi, notamment, le nombre et la géométrie des bras 40", 42", 44", 46" peuvent être différents tout comme la jante n'est pas forcément circulaire mais, par exemple, elliptique. De plus, les bras peuvent être plus élancés afin d'autoriser leur déformation axiale et/ou radiale en cas de choc transmis sur l'organe régulateur.

Préférentiellement, le motif de balancier réalisé dans la couche inférieure 7 est de forme similaire et sensiblement à l'aplomb des motifs 17 et 25 réalisés respectivement lors des étapes 101 et 103 dans les couches supérieure 5 et supplémentaire 21. Dans l'exemple illustré, le motif de balancier forme, avec les motifs 17 et 25 et les parties métalliques 64 et/ou 66, le balancier 43" de l'organe régulateur 41" dont la serge 47" s'étend donc en hauteur sur la totalité des couches 5, 7 et 21.

De plus, préférentiellement, comme dans les modes de réalisation A et B, les cavités successives forment ainsi un diamètre intérieur apte à recevoir l'axe de balancier 49 de l'organe régulateur 41 ". On note enfin que les ponts de matières 18 ne sont pas non plus reproduits dans la couche inférieure 7.

A la suite de cette neuvième étape 112, on comprend que le motif de balancier gravé dans la couche inférieure 7 est uniquement relié, avec une très forte adhérence, aux motifs 17 et 19 de la couche supérieure 5 gravés lors de l'étape 101. Le motif de balancier n'est donc plus en contact direct avec la couche inférieure 7.

A la suite de l'étape finale 106 expliquée ci-dessus, on obtient donc un organe régulateur 41" monobloc formé en matériaux à base de silicium avec une ou deux parties 64, 66 en métal comme visible aux figures 14 et 15. On comprend donc qu'il n'y a plus de problème d'assemblage car il est directement réalisé pendant la fabrication de l'organe régulateur 41". Ce dernier comprend un balancier 43" dont le moyeu 45" est raccordé d'une part radialement à la serge 47" par quatre bras 40", 42", 44" et 46" et, d'autre part, axialement, au spiral 51" qui comprend un ressort-spiral 53" et une virole 55".

Comme expliqué ci-dessus, la serge 47" est formée par l'anneau périphérique du motif de balancier de la couche inférieure 7 mais également par les motifs 25 et 17 des couches respectives supérieure 5 et supplémentaire 21 et, éventuellement, de la partie métallique 64. De plus, la virole 55" est formée par le motif 23 de la couche supplémentaire 21 et du motif 19 de la couche supérieure 5. Préférentiellement, ce motif 19 est utilisé comme moyen d'espacement entre le spiral 51" et le balancier 43" afin de pouvoir, par exemple, pitonner le ressort-spiral 53" à l'aide d'une raquetterie. Le motif 19 est également utile comme moyen de guidage du spiral 51" en augmentant la hauteur de la virole 55".

Cependant, avantageusement selon le procédé 1, la gravure sur la couche supplémentaire 21 laisse toute liberté sur la géométrie du ressort-spiral 53". Ainsi, notamment, le ressort-spiral 53" peut ne pas comporter de courbe externe ouverte mais, par exemple, comporter sur l'extrémité de la courbe externe un bourrelet apte à servir de point d'attache fixe, c'est-à-dire sans nécessité de raquetterie.

Préférentiellement, l'organe régulateur 41" est apte à recevoir un axe de balancier 49 dans son diamètre intérieur. Avantageusement selon l'invention, l'organe régulateur 41" étant monobloc, il n'est pas nécessaire de fixer l'axe de balancier 49 à la virole 55" et au balancier 43" mais uniquement à l'un des deux.

Préférentiellement, dans l'exemple illustré aux figures 14 et 15, l'axe de balancier 49 est fixé sur le diamètre intérieur 70 de la partie métallique 66 par exemple par chassage. De plus, de manière préférée, les cavités 24 et 10 comportent des sections de plus grandes dimensions que celle du diamètre intérieur 70 de la partie métallique 66 afin d'éviter que l'axe de balancier 49 soit en contact gras avec la virole 55".

On comprend donc que l'effort du spiral 51" est soumis au balancier 43" uniquement par la virole 55" et inversement car ils sont tous trois formés de manière monobloc. L'axe de balancier 49 ne reçoit donc d'effort de l'organe régulateur 41" que, préférentiellement, par l'intermédiaire de la partie métallique 66 du moyeu 45" du balancier 43".

De plus, dans la mesure où une partie métallique 64 a été déposée, l'inertie du balancier 43" est avantageusement amplifiée. En effet, la densité d'un métal étant beaucoup plus grande que celle du silicium, la masse du balancier 43" est augmentée et, incidemment, également son inertie.

Selon les trois modes de réalisation A, B et C, on comprend que l'organe régulateur final 41, 41' et 41" est ainsi assemblé avant d'être structuré, c'est-à-dire avant d'être gravé et/ou modifié par électrodéposition. Cela permet avantageusement de minimiser les dispersions engendrées par les assemblages actuels d'un balancier avec un spiral.

Il faut également noter que la très bonne précision structurelle d'une gravure ionique réactive profonde permet de diminuer le rayon de départ de chacun du ressort-spiraux 53, 53', 53", 53"', c'est-à-dire que le diamètre extérieur de leur virole 55, 55', 55", 55"', ce qui autorise la miniaturisation des diamètres intérieurs et extérieurs de la virole 55, 55', 55", 55"'.

Avantageusement selon l'invention, on comprend également qu'il est possible que plusieurs organes régulateur 41, 41' et 41" puissent être réalisés sur le même substrat 3 ce qui autorise une production en série.

Bien entendu, la présente invention ne se limite pas à l'exemple illustré mais est susceptible de diverses variantes et modifications qui apparaîtront à l'homme de l'art. En particulier, les motifs 17 et 25 gravés lors de étapes 101 et 103 dans les couches 5 et 21 peuvent ne pas se limiter à un état de surface plan mais peuvent intégrer lors desdites étapes au moins un ornement permettant de décorer au moins une des faces de la serge 47, 47', 47" ce qui peut être utile notamment dans le cas des pièces d'horlogerie du type squelette.

Il est également possible que les parties métalliques 63, 66 électrodéposées selon les modes de réalisation B et C soient interverties, c'est-à-dire que la partie en saillie 63 du mode B soit remplacée par la partie intégrée 66 du mode C ou inversement (ce qui ne nécessite qu'une adaptation minime du procédé 1) ou même que la partie 66 intégrée dans le moyeu fasse saillie de la couche inférieure 7.

Selon un raisonnement similaire, Il est également possible que les parties métalliques 61, 64 électrodéposées dans les modes de réalisation B et C soient interverties, c'est-à-dire que la partie en saillie 61 du mode B soit remplacée par la partie intégrée 64 du mode C ou inversement ou même que la partie 64 intégrée dans la serge fasse saillie de la couche inférieure 7.

De plus, avantageusement, le procédé 1 peut prévoir en outre, a posteriori de l'étape de libération 106, une étape d'adaptation de la fréquence de l'organe régulateur 41, 41', 41 ". Une telle étape pourrait alors consister à graver, par exemple par laser, des évidements 68 aptes à modifier la fréquence de fonctionnement dudit organe régulateur. De tels évidements 68, comme illustrés dans l'exemple des figures 10 et 11, pourraient, par exemple, être réalisés sur une des parois périphériques du motif 34 appartenant à la serge 47, 47', 47" et/ou sur une des parties métalliques 61, 64 électrodéposées. De manière inverse, des structures réglantes du type masselotte peuvent également être envisagées afin d'augmenter l'inertie et régler de la fréquence.

Il peut également être prévu qu'une couche conductrice soit déposée sur au moins une partie de l'organe régulateur 41, 41 ', 41" afin d'éviter des problèmes d'isochronisme. Une telle couche peut être du type divulgué dans le document EP 1 837 722.

Enfin, une étape de polissage du type de l'étape 111 peut également être réalisée entre l'étape 107 et l'étape 108. Il peut également être envisagé qu'une étape de réalisation d'un dépôt métallique 63, 66, du type obtenu par les modes de réalisation B ou C, soit réalisée non pas sur le balancier mais, dans le cas de la fabrication seule du spiral 51"', sur la couche supplémentaire 21 de sorte à pourvoir chasser un axe non pas contre le matériau à base de silicium du diamètre intérieure de la virole 55'" mais contre ledit dépôt métallique.

## Revendications

1. Organe régulateur monobloc (41, 41', 41") comportant un balancier (43, 43', 43") réalisé dans une première couche de matériau à base de silicium (7) et coopérant avec un spiral (51, 51', 51"), ledit spiral étant réalisé dans une deuxième couche de matériau à base de silicium (21) et comprenant un ressort-spiral (53, 53', 53") monté coaxialement sur une virole (55, 55', 55") **caractérisé en ce que** l'organe régulateur monobloc (41, 41', 41") comporte une partie (19), formant un espacement en prolongement de la virole (55, 55', 55"), qui est réalisée dans une troisième couche de matériau à base de silicium (5), et qui est fixée entre la virole (55, 55', 55") et le balancier (43, 43', 43"), et **en ce que** le balancier (43, 43', 43") comporte une serge (47, 47', 47") réalisée dans la première couche de matériau à base de silicium (7) et continuant dans les deuxième et troisième couches de matériau à base de silicium (21, 5) afin de former ledit organe de manière monobloc.

2. Organe régulateur selon la revendication 1, **caractérisé en ce que** le balancier (43, 43', 43") comporte un trou (26) prolongeant le diamètre intérieur (24, 10) de la virole (55, 55', 55") afin d'y recevoir un axe de balancier (49).

3. Organe régulateur selon la revendication 2, **caractérisé en ce que** l'axe de balancier (49) est fixé sur le balancier (43, 43', 43").

4. Organe régulateur selon la revendication 3, **caractérisé en ce que** l'axe de balancier (49) est fixé sur le balancier (43', 43") par chassage contre un revêtement métallique (63, 66) réalisé au niveau dudit trou.

5. Organe régulateur selon l'une des revendications 2 à 4, **caractérisé en ce que** la section du diamètre intérieur (24, 10) de la virole (55, 55', 55") est plus grande que celle du trou (26, 63, 66) du balancier (43, 43', 43") afin d'éviter les contacts gras entre l'axe de balancier (49) et le diamètre intérieur (24, 10) de la virole (55, 55', 55").

6. Organe régulateur selon l'une des revendications précédentes, **caractérisé en ce que** la serge (47, 47', 47") du balancier (43, 43', 43") est continue et comporte un dispositif d'adaptation (61, 64, 68) apte à modifier le moment d'inertie du balancier.

7. Organe régulateur selon la revendication 6, **caractérisé en ce que** la serge (47, 47', 47") est reliée au moyeu (45, 45', 45") du balancier (43, 43', 43") par au moins un bras (40, 42, 44, 46, 40', 42', 44', 46', 40", 42", 44", 46") qui est élancé afin d'autoriser sa déformation axiale et/ou radiale en cas de choc transmis sur le balancier (41, 41', 41 ").

8. Organe régulateur selon la revendication 6 ou 7, **caractérisé en ce que** le dispositif d'adaptation comporte des évidements (60, 68) réalisés sur la serge (47, 47") du balancier (43, 43") afin de pouvoir ajuster l'inertie dudit balancier.

9. Organe régulateur selon la revendication 8, **caractérisé en ce que** les évidements (60) comportent un matériau de plus grande densité que celui de la serge (47") du balancier (43") afin d'augmenter l'inertie dudit balancier.

10. Organe régulateur selon la revendication 6 ou 7, **caractérisé en ce que** le dispositif d'adaptation comporte des bossages (61) réalisés sur la serge (47') du balancier (43') et comportant un matériau de plus grande densité que la serge (47') afin d'augmenter l'inertie dudit balancier.

11. Organe régulateur selon la revendication 9 ou 10, **caractérisé en ce que** ledit matériau de plus grande densité est distribué au niveau de la serge (47', 47") sous forme d'un anneau crénelé (61, 64) comportant une succession de plots (65, 69) écartés à intervalle régulier pour compenser la dilatation thermique dudit matériau.

12. Organe régulateur selon l'une des revendications précédentes, **caractérisé en ce que** la spire interne du ressort-spiral (53, 53', 53") comporte une courbe du type Grossmann afin d'améliorer la concentricité du développement dudit spiral.

13. Organe régulateur selon l'une des revendications précédentes, **caractérisé en ce que** le ressort-spiral (53, 53', 53") comporte au moins une partie à base de dioxyde de silicium afin de le rendre plus résistant mécaniquement et d'ajuster son coefficient thermo-élastique.

14. Pièce d'horlogerie **caractérisée en ce qu'**elle comporte un organe régulateur (41, 41', 41") conforme à l'une des revendications précédentes.

15. Procédé de fabrication (1) d'un organe régulateur monobloc (41, 41', 41") comportant les étapes suivantes :
a) se munir (100) d'un substrat (3) comportant une couche supérieure (5) et une couche inférieure (7) en matériaux à base de silicium ;
b) graver (101) sélectivement au moins une cavité (10, 11) dans la couche supérieure (5) pour définir le motif d'une première partie (19) d'une virole (55, 55', 55") et d'une première partie (17) d'un balancier (43, 43', 43") en matériau à base de silicium dudit organe ;
**caractérisé en ce qu'**il comporte en outre les étapes suivantes :
c) solidariser (102) par silicon fusion bonding, sur la couche supérieure (5) gravée du substrat (3), une couche supplémentaire (21) de matériau à base de silicium ;
d) graver (103) sélectivement au moins une cavité (20, 24) dans la couche supplémentaire (21) pour continuer le motif (19, 23) desdites premières parties de la virole (55, 55', 55") et du balancier (43, 43', 43"), et définir le motif (27) d'un ressort-spiral (53, 53', 53") en matériaux à base de silicium dudit organe ;
e) graver (105, 108, 112) sélectivement au moins une cavité (26, 28, 29, 30, 31, 32) dans la couche inférieure (7) pour définir la dernière partie (34) du balancier (43, 43', 43") en matériaux à base de silicium dudit organe ;
f) libérer l'organe régulateur (41, 41', 41") du substrat (3).

16. Procédé de fabrication selon la revendication 15, **caractérisé en ce qu'**il comporte en outre après l'étape d) l'étape suivante :
g) oxyder le ressort-spiral (53, 53', 53") en matériau à base de silicium dudit organe afin d'ajuster son coefficient thermo-élastique mais également de le rendre mécaniquement plus résistant.

17. Procédé de fabrication selon la revendication 15 ou 16 **caractérisé en ce qu'**il comporte en outre avant l'étape e) l'étape suivante :
h) déposer (107, 110) sélectivement au moins une couche de métal (61, 63, 64, 66) sur la couche inférieure (7) pour définir le motif d'au moins une partie en métal dudit organe.

18. Procédé de fabrication selon la revendication 17 **caractérisé en ce que** l'étape h) comporte la phase suivante :
i) faire croître (107) ledit dépôt par couches successives métalliques au moins partiellement sur la surface de la couche inférieure (7) afin de former une partie métallique (61) destinée à augmenter la masse du balancier (43') en matériaux à base de silicium.

19. Procédé de fabrication selon la revendication 17 ou 18 **caractérisé en ce que** l'étape h) comporte la phase suivante :
i') faire croître (107) ledit dépôt par couches successives métalliques au moins partiellement sur la surface de la couche inférieure (7) afin de former une deuxième partie métallique (63) destinée à recevoir par chassage un axe (49).

20. Procédé de fabrication selon la revendication 17 **caractérisé en ce que** l'étape h) comporte les phases suivantes :
j) graver (109) sélectivement au moins une cavité (60) dans la couche inférieure (7) destinée à recevoir ladite au moins une partie en métal ;
k) faire croître (110) ledit dépôt par couches successives métalliques au moins partiellement dans ladite au moins une cavité afin de former une partie métallique (64) destinée à augmenter la masse du balancier (43") en matériaux à base de silicium.

21. Procédé de fabrication selon la revendication 17 ou 20 **caractérisé en ce que** l'étape h) comporte les phases suivantes :
j') graver (109) sélectivement au moins une cavité (62) dans la couche inférieure (7) destinée à recevoir ladite au moins une partie en métal ;
k')faire croître (110) ledit dépôt par couches successives métalliques au moins partiellement dans ladite au moins une cavité afin de former une deuxième partie métallique (63) destinée à recevoir par chassage un axe (49).

22. Procédé de fabrication selon l'une des revendications 17 à 21, **caractérisé en ce que** l'étape h) est suivie de l'étape suivante :
I) polir (111) le dépôt métallique (61, 63, 64, 66).

23. Procédé de fabrication selon l'une des revendications 15 à 22, **caractérisé en ce que** plusieurs organes régulateur (41, 41', 41") sont réalisés sur un même substrat (3).

## Patentansprüche

1. Einteiliges Regulatororgan (41, 41', 41"), das eine Unruh (43, 43', 43") umfasst, die in einer ersten Schicht (7) aus einem Material auf Siliciumbasis ausgebildet ist und mit einer Spirale (51, 51', 51") zusammenwirkt, wobei die Spirale in einer zweiten Schicht (21) aus einem Material auf Siliciumbasis ausgebildet ist und eine Spiralfeder (53, 53', 53") umfasst, die koaxial auf einer Spiralrolle (55, 55', 55") angeordnet ist, **dadurch gekennzeichnet, dass** das einteilige Regulatororgan (41, 41', 41") einen Teil (19) umfasst, der eine Beabstandung in Verlängerung der Spiralrolle (55, 55', 55") bildet, der in einer dritten Schicht (5) aus einem Material auf Siliciumbasis ausgebildet ist und der zwischen der Spiralrolle (55, 55', 55") und der Unruh (43, 43', 43") befestigt ist, und dass die Unruh (43, 43', 43") einen Radkranz (47, 47', 47") umfasst, der in der ersten Schicht (7) aus einem Material auf Siliciumbasis ausgebildet ist und in die zweite und in die dritte Schicht (21, 5) aus einem Material auf Siliciumbasis fortgesetzt ist, um das Organ in einteiliger Weise zu bilden.

2. Regulatororgan nach Anspruch 1, **dadurch gekennzeichnet, dass** die Unruh (43, 43', 43") ein Loch (26) aufweist, das den Innendurchmesser (24, 10) der Spiralrolle (55, 55', 55") verlängert, um darin eine Unruhwelle (49) aufzunehmen.

3. Regulatororgan nach Anspruch 2, **dadurch gekennzeichnet, dass** die Unruhwelle (49) an der Unruh (43, 43', 43") befestigt ist.

4. Regulatororgan nach Anspruch 3, **dadurch gekennzeichnet, dass** die Unruhwelle (49) an der Unruh (43', 43") durch Einpressen in eine metallische Auflage (63, 66), die auf Höhe des Lochs ausgebildet ist, befestigt ist.

5. Regulatororgan nach einem der Ansprüche 2 bis 4, **dadurch gekennzeichnet, dass** der Querschnitt des Innendurchmessers (24, 10) der Spiralrolle (55, 55', 55") größer als jener des Lochs (26, 63, 66) der Unruh (43, 43', 43") ist, um starke Kontakte zwischen der Unruhwelle (49) und dem Innendurchmesser (24, 10) der Spiralrolle (55, 55', 55") zu vermeiden.

6. Regulatororgan nach einem der vorhergehenden Ansprüche, **dadurch gekennzeichnet, dass** der Radkranz (47, 47', 47") der Unruh (43, 43', 43") durchgehend ist und eine Anpassungsvorrichtung (61, 64, 68) aufweist, die das Trägheitsmoment der Unruh verändern kann.

7. Regulatororgan nach Anspruch 6, **dadurch gekennzeichnet, dass** der Radkranz (47, 47', 47") mit der Nabe (45, 45', 45") der Unruh (43, 43', 43") durch wenigstens einen Arm (40, 42, 44, 46, 40', 42', 44', 46', 40", 42", 44", 46"), der dünn ist, um seine axiale und/oder radiale Verformung im Fall eines an die Unruh (41, 41', 41 ") übertragenen Stoßes zuzulassen, verbunden ist.

8. Regulatororgan nach Anspruch 6 oder 7, **dadurch gekennzeichnet, dass** die Anpassungsvorrichtung Aussparungen (60, 68) aufweist, die an dem Radkranz (47, 47") der Unruh (43, 43") ausgebildet sind, um die Trägheit der Unruh einstellen zu können.

9. Regulatororgan nach Anspruch 8, **dadurch gekennzeichnet, dass** die Aussparungen (60) ein Material mit höherer Dichte als jenes des Radkranzes (47") der Unruh (43") enthalten, um die Trägheit der Unruh zu erhöhen.

10. Regulatororgan nach Anspruch 6 oder 7, **dadurch gekennzeichnet, dass** die Anpassungsvorrichtung Erhebungen (61) aufweist, die an dem Radkranz (47') der Unruh (43') ausgebildet sind und ein Material mit einer höheren Dichte als jenes des Radkranzes (47') aufweisen, um die Trägheit der Unruh zu erhöhen.

11. Regulatororgan nach Anspruch 9 oder 10, **dadurch gekennzeichnet, dass** das Material mit höherer Dichte auf Höhe des Radkranzes (47', 47") in Form eines gezahnten Rings (61, 64) verteilt ist, der eine Folge von Klötzchen (65, 69) aufweist, die in einem regelmäßigen Intervall beabstandet sind, um die Wärmeausdehnung des Materials auszugleichen.

12. Regulatororgan nach einem der vorhergehenden Ansprüche, **dadurch gekennzeichnet, dass** die innere Windung der Spiralfeder (53, 53', 53") eine Kurve des Grossmann-Typs aufweist, um die Konzentrizität der Abwicklung der Spirale zu verbessern.

13. Regulatororgan nach einem der vorhergehenden Ansprüche, **dadurch gekennzeichnet, dass** die Spiralfeder (53, 53', 53") wenigstens einen Teil auf Siliciumdioxid-Basis aufweist, um sie mechanisch widerständiger zu machen und um ihren thermoelastischen Koeffizienten einzustellen.

14. Zeitmessgerät, **dadurch gekennzeichnet, dass** es ein Regulatororgan (41, 41', 41 ") nach einem der vorhergehenden Ansprüche umfasst.

15. Verfahren zum Herstellen (1) eines einteiligen Regulatororgans (41, 41', 41 "), das die folgenden Schritte umfasst:
a) Bereitstellen (100) eines Substrats (3), das eine obere Schicht (5) und eine untere Schicht (7) aus Materialien auf Siliciumbasis aufweist;
b) selektives Ätzen (101) wenigstens eines Hohlraums (10, 11) in die obere Schicht (5), um das Muster eines ersten Teils (19) einer Spiralrolle (55, 55', 55") und eines ersten Teils (17) einer Unruh (43, 43', 43") des Organs aus einem Material auf Siliciumbasis zu definieren;
**dadurch gekennzeichnet, dass** es außerdem die folgenden Schritte umfasst:
c) Befestigen (102) einer zusätzlichen Schicht (21) aus einem Material auf Siliciumbasis durch Silicium-Fusionsbonden auf der geätzten oberen Schicht (5) des Substrats (3);
d) selektives Ätzen (103) wenigstens eines Hohlraums (20, 24) in der zusätzlichen Schicht (21), um das Muster (19, 23) der ersten Teile der Spiralrolle (55, 55', 55") und der Unruh (43, 43', 43") fortzusetzen und um das Muster (27) einer Spiralfeder (53, 53', 53") des Organs aus Materialien auf Siliciumbasis zu definieren;
e) selektives Ätzen (105, 108, 112) wenigstens eines Hohlraums (26, 28, 29, 30, 31, 32) in der unteren Schicht (7), um den letzten Teil (34) der Unruh (43, 43', 43") des Organs aus Materialien auf Siliciumbasis zu definieren;
f) Freigeben des Regulatororgans (41, 41', 41 ") von dem Substrat (3).

16. Herstellungsverfahren nach Anspruch 15, **dadurch gekennzeichnet, dass** es außerdem nach dem Schritt d) den folgenden Schritt umfasst:
g) Oxidieren der Spiralfeder (53, 53', 53") des Organs aus einem Material auf Siliciumbasis, um ihren thermoelastischen Koeffizienten einzustellen, jedoch auch, um sie mechanisch widerständiger zu machen.

17. Herstellungsverfahren nach Anspruch 15 oder 16, **dadurch gekennzeichnet, dass** es außerdem vor dem Schritt e) den folgenden Schritt umfasst:
h) selektives Ablagern (107, 110) wenigstens einer Metallschicht (61, 63, 64, 66) auf der unteren Schicht (7), um das Muster wenigstens eines Teils aus Metall des Organs zu definieren.

18. Herstellungsverfahren nach Anspruch 17, **dadurch gekennzeichnet, dass** der Schritt h) die folgende Phase umfasst:
i) Aufwachsenlassen (107) der Ablagerung durch aufeinander folgende metallische Schichten wenigstens teilweise auf der Oberfläche der unteren Schicht (7), um einen metallischen Teil (61) zu bilden, der dazu bestimmt ist, die Masse der Unruh (43') aus Materialien auf Siliciumbasis zu erhöhen.

19. Herstellungsverfahren nach Anspruch 17 oder 18, **dadurch gekennzeichnet, dass** der Schritt h) die folgende Phase umfasst:
i') Aufwachsenlassen (107) der Ablagerung durch aufeinander folgende metallische Schichten wenigstens teilweise auf der Oberfläche der unteren Schicht (7), um einen zweiten metallischen Teil (63) zu bilden, der dazu bestimmt ist, durch Einpressen eine Welle (49) aufzunehmen.

20. Herstellungsverfahren nach Anspruch 17, **dadurch gekennzeichnet, dass** der Schritt h) die folgenden Phasen umfasst:
j) selektives Ätzen (109) wenigstens eines Hohlraums (60) in der unteren Schicht (7), der dazu bestimmt ist, den wenigstens einen Teil aus Metall aufzunehmen;
k) Aufwachsenlassen (110) der Ablagerung durch aufeinander folgende metallische Schichten wenigstens teilweise in dem wenigstens einen Hohlraum, um einen metallischen Teil (64) zu bilden, der dazu bestimmt ist, die Masse der Unruh (43") aus Materialien auf Siliciumbasis zu erhöhen.

21. Herstellungsverfahren nach Anspruch 17 oder 20, **dadurch gekennzeichnet, dass** der Schritt h) die folgenden Phasen umfasst:
j') selektives Ätzen (109) wenigstens eines Hohlraums (62) in der unteren Schicht (7), der dazu bestimmt ist, den wenigstens einen Teil aus Metall aufzunehmen;
k') Aufwachsenlassen (110) der Ablagerung durch aufeinander folgende metallische Schichten wenigstens teilweise in dem wenigstens einen Hohlraum, um einen zweiten metallischen Teil (63) zu bilden, der dazu bestimmt ist, durch Einpressen eine Welle (49) aufzunehmen.

22. Herstellungsverfahren nach einem der Ansprüche 17 bis 21, **dadurch gekennzeichnet, dass** dem Schritt h) der folgende Schritt folgt:
I) Polieren (111) der metallischen Ablagerung (61, 63, 64, 66).

23. Herstellungsverfahren nach einem der Ansprüche 15 bis 22, **dadurch gekennzeichnet, dass** mehrere Regulatororgane (41, 41', 41") auf demselben Substrat (3) ausgebildet sind.

## Claims

1. One-piece regulating member (41, 41', 41 ") including a balance (43, 43', 43") made in a first layer of silicon-based material and cooperating with a hairspring (51, 51', 51 "), said hairspring being made in a second layer of silicon-based material (21) and including a balance spring (53, 53', 53") coaxially mounted on a collet (55, 55', 55"'), **characterized in that** the one-piece regulating member (41, 41', 41") comprises a part (19) forming a spacer in the extension of the collet (55, 55', 55'"), which is made in a third layer of silicon-based material (5) and is secured between said collet (55, 55', 55'") and the balance (43, 43', 43") and **in that** the balance (43, 43', 43") comprises a felloe (47, 47', 47") formed in the first layer of silicon-based material (7) and which extends in the second and third layers of silicon-based material (21, 5) in order to form said regulating member in a one piece manner.

2. Regulating member according to claim 1, **characterized in that** the balance (43, 43', 43") includes a hole (26) that extends the inner diameter (24, 10) of the collet (55, 55', 55") so as to receive a balance staff (49).

3. Regulating member according to claim 2, **characterized in that** the balance staff (49) is secured to the balance (43, 43', 43").

4. Regulating member according to claim 3, **characterized in that** the balance staff (49) is secured to the balance (43", 43') by being driven against a metal coating (63, 66) made in said hole.

5. Regulating member according to any of claims 2 to 4, **characterized in that** the section of the inner diameter (24, 10) of the collet (55, 55', 55") is larger than that of the hole (26, 63, 66) of the balance (43, 43', 43") to prevent push fit contact between the balance staff (49) and the inner diameter (24, 10) of the collet (55, 55', 55").

6. Regulating member according to any of the preceding claims, **characterized in that** the felloe (47, 47', 47") of the balance (43, 43', 43") is continuous and includes an adapting device (61, 64, 68) that can alter the moment of inertia of the balance.

7. Regulating member according to claim 6, **characterized in that** the felloe (47, 47', 47") is connected to the hub (45, 45', 45") of the balance (43, 43', 43") by at least one arm (40, 42, 44, 46, 40', 42', 44', 46', 40", 42", 44", 46"), which is slim to allow the axial and/or radial deformation thereof in the event of any shock transmitted to the balance (41, 41', 41").

8. Regulating member according to claim 6 or 7, **characterized in that** the adaptation device includes recesses (60, 68) made on the felloe (47, 47") of the balance (43, 43") so as to adjust the inertia of said balance.

9. Regulating member according to claim 8, **characterized in that** the recesses (60) include a material of greater density than that of the felloe (47") of the balance (43") so as to increase the inertia of said balance.

10. Regulating member according to claim 6 or 7, **characterized in that** the adaptation device includes bosses (61) made on the felloe (47') of the balance (43') and including a material of greater density than the felloe (47') so as to increase the inertia of said balance.

11. Regulating member according to claim 9 or 10, **characterized in that** said material of larger density is distributed on the felloe (47', 47") in the form of a notched ring (61, 64) including a series of studs (65, 69) spaced at regular intervals to compensate for any thermal expansion of said material.

12. Regulating member according to any of the preceding claims, **characterized in that** the inner coil of the balance spring (53, 53', 53") has a Grossmann curve to improve the concentric development of said balance spring.

13. Regulating member according to any of the preceding claims, **characterized in that** the balance spring (53, 53', 53") has at least one silicon-dioxide based part to make said balance spring more mechanically resistant and to adjust the thermo-elastic coefficient thereof.

14. Timepiece **characterized in that** it includes a regulating member (41, 41', 41 ") according to any of the preceding claims.

15. Method (1) of manufacturing a one-piece regulating member (41, 41', 41 ") including the following steps:
a) providing (100) a substrate (3) including a top layer (5) and a bottom layer (7) of silicon-based materials,
b) selectively etching (101) at least one cavity (10, 11) in the top layer (5) to define the pattern of a first part (19) of a collet (55, 55', 55"), and a first part (17) of a balance (43, 43', 43") made of silicon-based materials, of said member,
**characterized in that** it further includes the following steps:
c) joining (102) by silicon fusion bonding an additional layer (21) of silicon-based material to the etched top layer (5) of the substrate (3),
d) selectively etching (103) at least one cavity (20, 24) in the additional layer (21) to continue the pattern (19, 23) of said first parts of the collet (55, 55', 55") and of the balance (43, 43', 43") and to define the pattern (27) of a balance spring (53, 53', 53"), made of silicon-based material, of said member,
e) selectively etching (105, 108, 112) at least one cavity (26, 28, 29, 30, 31, 32) in the bottom layer (7) to define the last part (34) of the balance (43, 43', 43") made of silicon-based material, of said member, and
f) releasing the regulating member (41, 41', 41 ") from the substrate (3).

16. Manufacturing method according to claim 15, **characterized in that**, after step d), it further includes the following step:
g) oxidising the balance spring (53, 53', 53"), made of silicon-based material, of said member, so as to adjust the thermo-elastic coefficient thereof and also to make said balance spring more mechanically resistant

17. Manufacturing method according to any of claims 15 or 16, **characterized in that**, prior to step e), it further includes the following step:
h) selectively depositing (107, 110) at least one metal layer (61, 63, 64, 66) on the bottom layer (7) to define the pattern of at least one metal part of said member.

18. Manufacturing method according to claim 17 **characterized in that** step h) includes the following step:
i) growing (107) said deposition by successive metal layers at least partially over the surface of the bottom layer (7) so as to form a metal part (61) for increasing the mass of the balance (43') made of silicon based materials.

19. Manufacturing method according to claim 17 or 18, **characterized in that** step h) includes the following phase:
i) growing (107) said deposition by successive metal layers at least partially over the surface of the bottom layer (7) so as to form a second metal part (63) for receiving an arbour (49) that is driven therein.

20. Manufacturing method according to claim 17, **characterized in that** step h) includes the following phases:
j) selectively etching (109) at least one cavity (60) in the bottom layer (7) for receiving said at least one metal part;
k) growing (110) said deposition by successive metal layers at least partially in said at least one cavity so as to form a metal part (64) for increasing the mass of the balance (43") made of silicon-based materials.

21. Manufacturing method according to claim 17 or 20, **characterized in that** step h) includes the following phases:
j') selectively etching (109) at least one cavity (62) in the bottom layer (7) for receiving said at least one metal part;
k') growing (110) said deposition by successive metal layers at least partially in said at least one cavity so as to form a second metal part (63) for receiving an arbour (49) that is driven therein.

22. Manufacturing method according to any of claims 17 to 21, **characterized in that** step h) is followed by the following step:
I) polishing (111) the metal deposition (61, 63, 64, 66).

23. Manufacturing method according to any of claims 15 to 22, **characterized in that** several regulating members (41, 41', 41 ") are made on the same substrate (3).
